# EUROPÄISCHE PATENTSCHRIFT

(11) **EP 0 623 458 B1**
(45) Veröffentlichungstag und Bekanntmachung des Hinweises auf die Patenterteilung: **01.09.1999**
(21) Anmeldenummer: 94105820.8
(22) Anmeldetag: 15.04.1994
(51) Int. Cl.: B31B 19/90

(54) **Verfahren und Vorrichtung zum Beleimen von Papier- und/oder Kunststoffprodukten mit einem Haftklebemittel**
Method and apparatus for applying adhesive on paper and/or plastic products
Procédé et dispositif pour appliquer un adhésif pour encoller des feuilles de papier et/ou plastique

(30) Priorität: 04.05.1993 DE 4314685
(43) Veröffentlichungstag der Anmeldung: 09.11.1994
(73) Patentinhaber: Winkler + Dünnebier Aktiengesellschaft, 56564 Neuwied (DE)
(72) Erfinder: Blümle, Martin, D-5451 Horhausen (DE)
(74) Vertreter: Schieferdecker, Lutz, Dipl.-Ing.

(56) Entgegenhaltungen:
- WO-A-90/14950
- DE-A- 2 024 739
- FR-A- 2 195 938
- GB-A- 1 570 782

## Beschreibung

Die Erfindung bezieht sich auf ein Verfahren zum Beleimen von Produkten aus Papier- und/oder Kunststoff, insbesondere von Verschlußklappen für Briefumschläge, Papierbeutel und dgl., mit einem Haftklebemittel und zum Auftragen eines Schutzstreifens, der das Haftklebemittel bis zum Gebrauch abdeckt, bei dem eine Materialbahn mit Antihafteigenschaften oder eine zunächst mit einem Antihaftmittel beschichtete Materialbahn vorbewegt wird, sodann das Haftklebemittel auf die Materialbahn oder auf das Antihaftmittel aufgebracht wird und die mit dem Haftklebemittel versehene Materialbahn unter Bildung von einzelnen als Schutzstreifen dienende Streifen durchschnitten wird, die durch unmittelbares Auflegen mit dem Haftklebemittel auf die vorbewegten Produkte oder auf eine Produktbahn daran anhaften.

Die Erfindung bezieht sich ferner auf eine Vorrichtung zur Durchführung dieses Verfahrens mit einer Fühungs-, Zug- und Umlenkwalzen aufweisenden Fördereinrichtung für die Materialbahn, einer Aufbringeinrichtung zum Aufbringen des Haftklebemittels auf die vorbewegte Materialbahn, einer Schneidvorrichtung zum Durchtrennen der Materialbahn quer zu ihrer Laufrichtung, einer Transporteinrichtung zum Vorbewegen der Produkte oder der Produktbahn und einer Auflegevorrichtung, mit der das auf die Materialbahn aufgebrachte Haftklebemittel in Kontakt mit den vorbewegten Produkten oder der Produktbahn gebracht wird.

Dieses Verfahren und diese Vorrichtung sind aus GB-A-1 570 782 bekannt. Dort wird mit einer schmalen Materialbahn in Streifenbreite gearbeitet, wobei die Materialbahn der Produktbahn in Streifenlängsrichtung zugeführt wird und das Abtrennen der Streifen erst nach der Zusammenführung bzw. dem Auflegen und mit einem beide Bahnen gleichzeitig durchtrennenden Schnitt erfolgt. Dementsprechend wird die schmale Materialbahn in ihrer Längsrichtung kontinuierlich vorbewegt und auf die gleichgerichtet vorbewegte Produktbahn aufgebracht, wobei die Schneidvorrichtung in Laufrichtung der miteinander verbundenen Bahnen hinter der Auflegestelle angeordnet ist.

Der Erfindung liegt die Aufgabe zugrunde, das Aufbringen von Haftklebemittel und Schutzstreifen sowohl verfahrens- als auch vorrichtungsmäßig zu vereinfachen.

Hinsichtlich des Verfahrens wird diese Aufgabe erfindungsgemäß dadurch gelöst, daß die Streifen vor dem Auflegen auf die Produkte oder Produktbahn entlang ihrer quer zur Längsausdehnung der Materialbahn verlaufenden Längskante von der Materialbahn abgeschnitten werden, daß die abgeschnittenen Streifen in ihrer Querrichtung vorbewegt werden und daß die Streifen während dieser Vorbewegung auf die in gleicher Richtung vorbewegten Produkte oder vorbewegte Produktbahn aufgelegt werden.

Hinsichtlich der Vorrichtung besteht die Lösung darin, daß die Schneidvorrichtung in Laufrichtung der Materialbahn vor der Auflegestelle angeordnet ist, daß die Schneidvorrichtung zum Durchtrennen der Materialbahn mit der Breite der Streifen entsprechenden geringen Schnittabständen vorgesehen ist und daß die Auflegevorrichtung für den Weitertransport der abgeschnittenen Streifen in Richtung ihrer Breite bis zur Auflage auf den Produkten oder die Produktbahn ausgebildet ist.

Das Haftklebemittel wird somit zunächst auf eine geeignete oder vorbehandelte Materialbahn aufgetragen und diese wird sodann in einzelne Elemente bzw. in streifenförmige Elemente geschnitten, wobei das Bahnmaterial zur Bildung der Schutzstreifen dient. Unmittelbar nach dem Abtrennen der Schutzstreifen werden diese zusammen mit dem Haftklebemittel auf das Produkt aufgebracht und schützen dieses. Diese Art der Herstellung ist einfach und unkonpliziert. Die weitere Handhabung unterscheidet sich dann nicht von der bisherigen, denn sobald der Schutzstreifen abgezogen wird, bleibt das Haftklebemittel in vollem Umfang auf seiner Unterlage haften mit der Folge, daß das Haftklebemittel bestimmungsgemäß verwendet werden kann. Weitere Merkmale der Erfindung einschließlich der die Vorrichtung betreffenden Merkmale gehen aus Unteransprüchen in Verbindung mit der Beschreibung und der Zeichnung hervor.

Die Erfindung wird nachstehend anhand von Ausführungsbeispielen, die in der Zeichnung dargestellt sind, näher beschrieben. Dabei zeigen:
- Fig. 1:: schematisch sowie in Seitenansicht einen Teil einer Vorrichtung zum Herstellen von Papier- und/oder Kunststoff- bzw. Mischprodukten zusammen mit einer Vorrichtung zum Auftragen von Haftklebemittel und Schutzstreifen;
- Fig. 2:: in schematischer Darstellung sowie abgebrochen und in größerem Maßstab eine Seitenansicht der Vorrichtung zum Auftragen von Haftklebemittel und Schutzstreifen;
- Fig. 3:: in perspektivischer Darstellung sowie in nochmals größerem Maßstab eine Einzelheit der Vorrichtung zum Auftragen von Haftklebemittel und Schutzstreifen;
- Fig. 4:: in Seitenansicht sowie in nochmals anderem Maßstab eine Auftragswalze für Haftklebemittel nach Art einer Tiefdruckwalze;
- Fig. 5:: eine Darstellung wie in Fig. 2 von einer abgewandelten Ausführungsform und
- Fig. 6:: eine Darstellung wie in Fig. 3 bei Verwendung von Verfahren und Vorrichtung in Verbindung mit einem bahnförmigen Material, Produkt oder Zwischenprodukt.

Eine Vorrichtung 1 zum Beleimen von Papier-und/oder Kunststoff-bzw. Mischprodukten 2 z.B. in Gestalt von Briefumschlägen oder Papierbeuteln gemäß Fig. 3 mit einem bis zum Gebrauch mit Hilfe eines Schutzstreifens 3 abgedeckten Haftklebemittel 4 umfasst eine Wanne 5 oder eine Rakelkammer 5 mit Haftklebemittel 4, eine in das aufzutragende Haftklebemittel 4 eintauchende Auftragswalze 6. Ferner umfasst die Vorrichtung 1 eine Rakeleinrichtung 7, verschiedene Führungs-, Zug- und Umlenkwalzen 8 - 13, eine Abrolleinrichtung 14 für eine den Schutzstreifen 3 bildende Materialbahn 15 und eine Schneidvorrichtung 16, die zum Abtrennen und/oder zugleich als Auflegevorrichtung dient und mit deren Hilfe die abgetrennten Schutzstreifen 3 auf das Produkt aufgebracht werden.

Die beiden Walzen 8 sind Hilfs-Zugwalzen und unmittelbar vor der Schneidvorrichtung 16 angeordnet. Die Walzen 9, 11 und 12 sowie 13 sind reine Umlenkwalzen und die Walze 1o ist eine Druckwalze, die gleichzeitig als Gegendruck- und Hauptzugwalze (Presseur) dient. Die Materialbahn 15 ist im Bereich der Auftragswalze 6 um die abschwenkbar an einem Hebelarm 17 gelagerte Druckwalze 1o geführt, wobei ferner ein Stellantrieb 18 der abschwenkbaren Druckwalze 1o zugeordnet ist. Über den Stellantrieb 18 kann auch eine Transportunterbrechnung durch Abheben der Zug- und Druckwalze 1o erfolgen. Der Stellantrieb 18 regelt auch die Andruckkraft, mit der die Druckwalze 1o auf die Auftragswalze 6 gedrückt wird. Alle oben genannten Komponenten sind in einem Maschinengestellt 19 gelagert und in erforderlichem Umfang mit nicht dagestellen Antrieben versehen.

Die Materialbahn 15 wird von einer in der Abrolleinrichtung 14 gelagerten Rolle 2o abgezogen und zunächst im wesentlichen nach unten zu der Umlenkwalze 13 und von dort horizontal weiter zu der Umlenkwalze 12 und daraufhin wieder nach oben zu der Umlenkwalze 11 geführt, wobei die Wanne 5 mit dem Haftklebemittel 4 umfahren wird. Von der Umlenkwalze 11 ist die Materialbahn 15 zur Druckwalze 1o geführt, wobei die Druckwalze 1o zugleich als Umlenkwalze wirkt. Die Materialbahn 15 verläuft sodann weiter schräg nach oben zur Umlenkwalze 9 und sodann schräg nach unten zu den beiden Zugwalzen 8, hinter denen sich die Schneidvorrichtung 16 befindet.

Die Schneidvorrichtung 16 umfasst eine Schneidwalze 21 mit mindestens einem Schneidmesser 22 (Fig. 3), das mit einer Gegenschneidleiste 23 o. dgl. gemäß Fig. 2 zusammenwirkt.

Die Schneidwalze 21 trennt den mit Haftklebemittel 4 versehenen Schutzstreifen 3 von der Materialbahn 15 ab und transportiert ihn sodann mit Vakuum weiter und legt ihn auch auf das mit Haftklebemittel zu versehene Produkt 2 unter Druck auf, wie dies schematisch aus Fig. 3 hervorgeht. Zu diesem Zweck ist daher auch eine Gegendruckwalze 24 der Schneidwalze 21 zugeordnet (Fig. 2).

Die Gegendruckwalze 24 gehört zu einer Gruppe von mehreren Transportwalzen 25 einer Förderstrecke 26 einer Produktionsmaschine 27 für hier interessierende Produkte, wobei ein Teil 28 dieser Produktionsmaschine 27 zusammen mit der Vorrichtung 1 in Fig. 1 dargestellt ist. In Transportrichtung hinter der Schneidwalze 21 befindet sich lediglich noch eine zum Ablegen dienende Vorrichtung 29, deren Einzelheiten hier ebenso wenig interessieren wie die übrigen Komponenten der Produktionsmaschine 27.

Die Funktion und Arbeitsweise der Vorrichtung 1 und das dabei angewendete Verfahren sind wie folgt.

Als Materialbahn 15 wird eine Bahn verwendet, die gemäß Fig. 3 eine Breite besitzt, die gleich der Länge der herzustellenden Schutzstreifen 3 ist. Als Werkstoff für die Materialbahn 15 kann ein beliebiges, reißfestes Material verwendet werden, das entweder bereits selbst Antihafteigenschaften für das Haftklebemittel 4 besitzt oder in einem ersten und in Fig. 2 mit einem Pfeil "X" schematisch dargestellten Verfahrensschritt mit einem Antihaftmittel versehen wird.

Gemäß Ausführungsbeispiel handelt es sich bei der Materialbahn 15 um eine Bahn aus Silikonpapier. Silikon eignet sich als Antihaftmittel in Verbindung mit dem hier interessierenden Haftklebemittel 4. Grundsätzlich kann aber auch jedes andere, geeignete Antihaftmittel verwendet werden.

Die mit Antihaftmittel beschichtete Materialbahn 15 wird gemäß Fig. 2 zu der Auftragswalze 6 geführt und von dieser im Bereich von streifenförmigen Flächen 3o mit Haftklebemittel 4 versehen (Figuren 2 und 3).

Die mit Haftklebemittel 4 versehenen, streifenförmigen Flächen 3o sind kürzer als die Breite der Materialbahn 15 und sie befinden sich im Abstand voneinander. Mit Hilfe der Schneidwalze 21 der Schneidvorrichtung 16 wird die Materialbahn 15 sodann in einzelne, streifenförmige Elemente 3 ' geschnitten, wobei jedes streifenförmige Element 3' entsprechend der Fläche 3o Haftklebemittel 4 trägt. Bei den streifenförmigen Elementen 3' handelt es sich um von der Materialbahn 15 abgeschnittene Schutzstreifen 3 zusammen mit Haftklebemittel 4, wobei jeder Schutzstreifen 3 als Träger für das Haftklebemittel 4 dient.

Daraufhin erfolgt noch die Aufbringung der mit Haftklebemittel 4 versehenen Schutzstreifen 3 auf das Produkt 2, wobei das Haftklebemittel 4 unmittelbar auf das Produkt 2 gelangt und von dem Schutzstreifen 3 dann abgedeckt ist. Das Aufbringen des Haftklebemittels 4 auf das Produkt 2 erfolgt also nicht direkt mit Hilfe einer Auftragswalze entsprechend der Auftragswalze 6, sondern unter Verwendung des als Träger sowie nach dem Auftragen auch als Schutz dienenden Schutzstreifens 3.

Die Auftragswalze 6 ist eine Rasterwalze nach Art einer Tiefdruckwalze. Sie weist streifenförmig angeordnete Flächen 31 (Fig. 4) mit rasterförmig angeordneten Vertiefungen 32 auf. Die Flächen 31 sind auf der Auftragswalze 6 im Abstand voneinander angeordnet und erstrecken sich auch nicht über die gesamte Länge der Auftragswalze 6. Mit Hilfe der Rakeleinrichtung 7 wird dafür gesorgt, daß die Auftragswalze 6 nur im Bereich der Flächen 31 mit den Vertiefungen 32 Haftklebemittel an die Materialbahn 15 überträgt.

Die Vorrichtung 1 ist schließlich gemäß Ausführungsbeispiel über einem ansteigenden Teil 33 der Förderstrecke 26 der Produktionsmaschine 27 für das Papier- und/ oder Kunststoff- bzw. Mischprodukt 2 angeordnet, wie dies in Fig. 1 dargestellt ist.

Eine abgewandelte Ausführungsform von einer Vorrichtung 1a ist in Fig. 5 dargestellt, wobei gleiche Teile dieselben Bezugszahlen und zusätzlich den Buchstabenindex a tragen.

Die Vorrichtung 1a weist keine Wanne für Haftklebemittel und auch keine Auftragswalze und auch nicht die anderen, in Verbindung mit der Auftragswalze wirksamen Elemente auf, sondern sie ist mit einer Düse 4o a und mit einer zugehörigen Trage- und Umlenkwalze 41a zum Auftragen von Haftklebemittel versehen. Die Düse 40a ist vorzugsweise eine Schlitzdüse und bei dem Haftklebemittel handelt es sich vorzugsweise um einen Heißleim. Zum Auftragen des Haftklebemittels arbeitet die Düse 40a intermittierend, damit das Haftklebemittel jeweils mit Abstand voneinander auf die Materialbahn 15 a gelangt.

Im Unterschied zu der zuerst beschriebenen Vorrichtung 1 befindet sich ferner ein zusätzliches Zugwalzenpaar 42a für die Materialbahn 15 a unmittelbar vor der Düse 40a.

Alle anderen Komponenten der Vorrichtung 1a stammen mit der Vorrichtung 1 überein, wobei wie in den Darstellungen von Fig. 1 und Fig. 5 an sich bekannte Antriebs- und Steuerungselemente nicht dargestellt sind.

Für beide Ausführungsbeispiele gilt ferner, daß das Haftklebemittel 4 flächig sowie im Abstand voneinander und auch mit Abstand von mindestens einem Rand 43 (Fig. 3) auf der Materialbahn 15 angeordnet wird. Nach dem Aufbringen auf das Produkt 2 deckt der Schutzstreifen 3 daher vorzugsweise allseitig das Haftklebemittel 4 mit einem überstehenden Rand 44 ab.

Schließlich wird auch in beiden Fällen der mit Haftklebemittel 4 beschichtete Bahnabschnitt bzw. das streifenförmige Element 3' quer zu seiner größten Länge von der Materialbahn 15 abgetrennt und auch in dieser Lage auf das Produkt 2 aufgebracht.

Während Fig. 3 den Fall betrifft, daß die beschichteten Schutzstreifen 3 auf "Einzelprodukte" 2 aufgetragen werden, betrifft Fig. 6 den Fall, daß es sich bei dem Produkt oder Zwischenprodukt 2b gemäß dem in Fig. 6 dargestellten Ausführungsbeispiel um ein noch nicht in Einzelteile geschnittenes, bahnförmiges Material handelt.

## Patentansprüche

1. Verfahren zum Beleimen von Produkten (2) aus Papier- und/oder Kunststoff, insbesondere von Verschlußklappen für Briefumschläge, Papierbeutel und dgl., mit einem Haftklebemittel (4) und zum Auftragen eines Schutzstreifens, der das Haftklebemittel bis zum Gebrauch abdeckt, bei dem eine Materialbahn (15) mit Antihafteigenschaften oder eine zunächst mit einem Antihaftmittel beschichtete Materialbahn (15) vorbewegt wird, sodann das Haftklebemittel (4) auf die Materialbahn (15) oder auf das Antihaftmittel aufgebracht wird und die mit dem Haftklebemittel (4) versehene Materialbahn (15) unter Bildung von einzelnen als Schutzstreifen dienende Streifen (3) durchschnitten wird, die durch unmittelbares Auflegen mit dem Haftklebemittel (4) auf die vorbewegten Produkte (2) oder auf eine Produktbahn (2b) daran anhaften, **dadurch gekennzeichnet,** daß die Streifen (3) vor dem Auflegen auf die Produkte (2) oder die Produktbahn (2b) entlang ihrer quer zur Längsausdehnung der Materialbahn (15) verlaufenden Längskante von der Materialbahn (15) abgeschnitten werden, daß die abgeschnittenen Streifen (3) in ihrer Querrichtung vorbewegt werden und daß die Streifen (3) während dieser Vorbewegung auf die in gleicher Richtung vorbewegten Produkte (2) oder vorbewegte Produktbahn (2b) aufgelegt werden.

2. Verfahren nach Anspruch 1, **dadurch gekennzeichnet,** daß als antihaftbeschichtete Materialbahn (15) eine Silikonpapierbahn verwendet wird.

3. Verfahren nach Anspruch 1 oder 2, **dadurch gekennzeichnet,** daß das Haftklebemittel (4) flächig sowie in Form beabstandeter Flächen auf die Materialbahn (15) aufgebracht wird.

4. Verfahren nach einem der Ansprüche 1 bis 3, **dadurch gekennzeichnet,** daß das Haftklebemittel (4) mit Abstand von mindestens einem Rand (43) auf die Materialbahn (15) aufgebracht wird.

5. Vorrichtung zur Durchführung des Verfahrens nach einem der Ansprüche 1 bis 4 mit einer Führungs-, Zug- und Umlenkwalzen aufweisenden Fördereinrichtung (8 bis 13) für die Materialbahn (15), einer Aufbringeinrichtung (5 bis 7, 40a) zum Aufbringen des Haftklebemittels (4) auf die vorbewegte Materialbahn (15), einer Schneidvorrichtung (16) zum Durchtrennen der Materialbahn (15) quer zu ihrer Laufrichtung, einer Transporteinrichtung (26) zum Vorbewegen der Produkte (2) oder der Produktbahn (2b) und einer Auflegevorrichtung (21), mit der das auf die Materialbahn (15) aufgebrachte Haftklebemittel (4) in Kontakt mit den vorbewegten Produkten (2) oder der Produktbahn (2b) gebracht wird, **dadurch gekennzeichnet,** daß die Schneidvorrichtung (16) in Laufrichtung der Materialbahn (15) vor der Auflegestelle 24) angeordnet ist, daß die Schneidvorrichtung (16) zum Durchtrennen der Materialbahn (15) mit der Breite der Streifen (3) entsprechenden geringen Schnittabständen vorgesehen ist und daß die Auflegevorrichtung (21) für den Weitertransport der abgeschnittenen Streifen (3) in Richtung ihrer Breite bis zur Auflage auf den Produkten (2) oder die Produktbahn (2b) ausgebildet ist.

6. Vorrichtung nach Anspruch 5, **dadurch gekennzeichnet,** daß die Schneidvorrichtung (16) zugleich als Auflegevorrichtung (21) ausgebildet ist.

7. Vorrichtung nach Anspruch 5 oder 6, **dadurch gekennzeichnet,** daß die Aufbringvorrichtung (5 bis 7) zum Aufbringen des Haftklebemittels (4) auf die Materialbahn (15) eine Wanne (5) für das Haftklebemittel (4), eine in die Wanne (5) bzw. das Haftklebemittel (4) eintauchende Auftragswalze (6) und eine der Auftragswalze (6) zugeordnete Rakeleinrichtung (7) aufweist.

8. Vorrichtung nach Anspruch 7, **dadurch gekennzeichnet,** daß die von einer Rolle (20) abgezogene Materialbahn (15) zunächst abwärts und sodann unterhalb der Wanne (5) für das Haftklebemittel (4) und dann auf deren Seite und dort wieder nach oben geführt ist und sodann auf die Auftragswalze (6) zu und von dieser weg sowie schließlich zu der Schneidvorrichtung (16) geführt ist.

9. Vorrichtung nach einem der Ansprüche 5 bis 8, **dadurch gekennzeichnet,** daß die Materialbahn (15) im Bereich der Aufbringeinrichtung (5 bis 7) um eine abschwenkbare, an einem Hebelarm (17) gelagerte, zugleich als Zugwalze dienende Druckwalze (10) geführt ist.

10. Vorrichtung nach einem der Ansprüche 7 bis 9, **dadurch gekennzeichnet,** daß die Auftragswalze (6) streifenförmig angeordnete Flächen (31) mit rasterförmig angeordneten Vertiefungen (32) nach Art einer Tiefdruckwalze aufweist.

11. Vorrichtung nach Anspruch 5 oder 6, **dadurch gekennzeichnet,** daß als Aufbringeinrichtung eine intermittierend arbeitende Düse (40a) zum Auftragen des Haftklebemittels (4) auf die Materialbahn (15a) vorgesehen ist.

## Claims

1. A method of glueing products (2) of paper and/or plastics, in particular closure flaps for envelopes, paper bags and the like, with a contact adhesive (4), and applying a protective strip which covers the contact adhesive until use, in which a web of material (15) with anti-adhesion properties or a web of material (15) which is initially coated with an anti-adhesion agent is advanced, then the contact adhesive (4) is applied to the web of material (15) or the anti-adhesion agent and the web of material (15) with the contact adhesive (4) is cut through to form individual strips (3) which serve as protective strips and which by being applied directly with the contact adhesive (4) to the advanced products (2) or a product web (2b) adhere thereto, characterised in that prior to being applied to the products (2) or the product web (2b) the strips (3) are cut off the web of material (15) along their longitudinal edge extending transversely with respect to the longitudinal extent of the web of material (15), that the cut-off strips (3) are advanced in their transverse direction and that during said advance movement the strips (3) are applied to the product web (2b) or products which are advanced in the same direction.

2. A method according to claim 1 characterised in that a silicone paper web is used as the web of material (15) with the anti-adhesion coating.

3. A method according to claim 1 or claim 2 characterised in that the contact adhesive (4) is applied to the web of material (15) over the surface thereof and in the form of spaced surface portions.

4. A method according to one of claims 1 to 3 characterised in that the contact adhesive (4) is applied to the web of material (15) at a spacing from at least one edge (43).

5. Apparatus for carrying out the method according to one of claims 1 to 4 comprising a conveyor arrangement (8 to 13) for the web of material (15), having guide, pulling and direction-changing rollers, an applicator arrangement (5 to 7, 40a) for applying the contact adhesive (4) to the advanced web of material (15), a cutting apparatus (16) for severing the web of material (15) transversely with respect to its direction of travel, a transport arrangement (26) for advancing the products (2) or the product web (2b) and a feed apparatus (21) with which the contact adhesive (4) applied to the web of material (15) is brought into contact with the advanced products (2) or the product web (2b), characterised in that the cutting apparatus (16) is arranged upstream of the contact location (24) in the direction of travel of the web of material (15), that the cutting apparatus (16) is provided for severing the web of material (15) with small cutting spacings corresponding to the width of the strips (3) and that the feed apparatus (21) is designed for further transportation of the cut-off strips (3) in the direction of the width thereof until they are applied to the products (2) or the product web (2b).

6. Apparatus according to claim 5 characterised in that the cutting apparatus (16) is at the same time in the form of a feed apparatus (21).

7. Apparatus according to claim 5 or claim 6 characterised in that the applicator apparatus (5 to 7) for applying the contact adhesive (4) to the web of material (15) has a trough (5) for the contact adhesive (4), an applicator roller (6) which dips into the trough (5) or the contact adhesive (4) and a doctor device (7) associated with the applicator roller (6).

8. Apparatus according to claim 7 characterised in that the web of material (15) which is drawn off a roll (20) is guided firstly downwardly and then under the trough (5) for the contact adhesive (4) and then on the side thereof and there upwardly again and then is guided on to the applicator roller (6) to and away therefrom and finally to the cutting apparatus (16).

9. Apparatus according to one of claim 5 to 8 characterised in that in the region of the applicator arrangement (5 to 7) the web of material (15) is guided around a pressure roller (10) which can be pivoted away and which is mounted on a lever arm (17) and which serves at the same time as a pulling roller.

10. Apparatus according to one of claims 7 to 9 characterised in that the applicator roller (6) has surfaces (31) arranged in a strip configuration with recesses (32) arranged in a grid configuration in the manner of an intaglio printing cylinder.

11. Apparatus according to claim 5 or claim 6 characterised in that the applicator arrangement is in the form of an intermittently operating nozzle (40a) for applying the contact adhesive (4) to the web of material (15a).

## Revendications

1. Procédé pour encoller des produits (2) en papier et/ou en matière synthétique, notamment de rabats de fermeture pour des enveloppes, des sacs en papier et analogues, avec un adhésif (4) et pour appliquer une bande de protection qui recouvre l'adhésif jusqu'à l'utilisation, où une bande de matériau (15) avec des caractéristiques anti-adhésives ou une bande de matériau (15) enduite d'abord avec un produit anti-adhésif est déplacée vers l'avant, ensuite l'adhésif (4) est appliqué sur la bande de matériau (15) ou sur le produit anti-adhésif et la bande de matériau (15) enduite avec l'adhésif (4) est découpée en formant des bandes individuelles (3) servant de bandes de protection qui, par une application directe avec l'adhésif (4) sur les produits (2) ou sur une bande de produits (2b) déplacée vers l'avant adhérent à ceux-ci, caractérisé en ce que les bandes (3), avant l'application sur les produits (2) ou sur la bande de produits (2b) sont coupées le long de leur arête longitudinale s'étendant transversalement à l'extension longitudinale de la bande de matériau (15) de la bande de matériau, que les bandes coupées (3) sont déplacées vers l'avant dans leur direction transversale et que les bandes (3) pendant ce déplacement vers l'avant, sont appliquées sur les produits (2) ou la bande de produits (2b) déplacée vers l'avant dans la même direction.

2. Procédé selon la revendication 1, caractérisé en ce qu'une bande de papier silicone est utilisée comme bande de matériau (15) enduite de produit anti-adhésif.

3. Procédé selon la revendication 1 ou 2, caractérisé en ce que l'adhésif (4) est appliqué sur toute la surface ainsi que sous la forme de faces espacées sur la bande de matériau (15).

4. Procédé selon l'une des revendications 1 à 3, caractérisé en ce que l'adhésif (4) est appliqué avec un écart à au moins un bord (43) sur la bande de matériau (15).

5. Dispositif pour la mise en oeuvre du procédé selon l'une des revendications 1 à 4 avec un dispositif de convoyage (8 à 13) présentant des rouleaux de guidage, de traction et de renvoi pour la bande de matériau (15), une installation d'application (5 à 7, 40a) pour appliquer l'adhésif (4) sur la bande de matériau (15) déplacée vers l'avant, un dispositif de coupe (16) pour séparer la bande de matériau (15) transversalement à sa direction d'avancement, une installation de transport (26) pour avancer les produits (2) ou la bande de produits (2b) et un dispositif d'application (21) au moyen duquel l'adhésif (4) appliqué sur la bande de matériau (15) est amené en contact avec les produits (2) ou la bande de produits (2b) déplacée vers l'avant, caractérisé en ce que le dispositif de coupe (16) est disposé dans la direction d'avancement de la bande de matériau (15) devant l'emplacement d'application (24), que le dispositif de coupe (16) pour séparer la bande de matériau (15) est prévu avec des espacements de coupe réduits correspondant à la largeur des bandes (3) et que le dispositif d'application (21) est réalisé pour le transport ultérieur des bandes coupées (3) dans le sens de leur largeur jusqu'à l'application sur les produits (2) ou la bande de produits (2b).

6. Dispositif selon la revendication 5, caractérisé en ce que le dispositif de coupe (16) est réalisé en même temps comme dispositif d'application (21).

7. Dispositif selon la revendication 5 ou 6, caractérisé en ce que le dispositif d'application (5 à 7) pour l'application de l'adhésif (4) sur la bande de matériau (15) présente une cuve (5) pour l'adhésif (4), un rouleau applicateur (6) plongeant dans la cuve (5) respectivement l'adhésif (4) et un dispositif formant racle (7) associé au rouleau applicateur (6).

8. Dispositif selon la revendication 7, caractérisé en ce que la bande de matériau (15) retirée d'un rouleau (20) est guidée tout d'abord vers le bas et ensuite en dessous de la cuve (5) pour l'adhésif (4) et ensuite sur le côté de celle-ci et de à de nouveau vers le haut et ensuite vers le rouleau applicateur (6) et au loin de celui-ci, et enfin vers le dispositif de coupe (16).

9. Dispositif selon l'une des revendications 5 à 8, caractérisé en ce que la bande de matériau (15) est guidée au voisinage du dispositif d'application (5 à 7) autour d'un rouleau de pression pivotant (10), logé à un bras de levier (17), servant en même temps de rouleau de traction.

10. Dispositif selon l'une des revendications 7 à 9, caractérisé en ce que le rouleau applicateur (6) présente des faces (31) disposées en forme de bande avec des creux (32) disposés en forme de grille à la manière d'un cylindre hélio.

11. Dispositif selon la revendication 5 ou 6, caractérisé en ce qu'il est prévu comme dispositif applicateur une buse (40a) fonctionnant par intermittence pour appliquer l'adhésif (4) sur la bande de matériau (15a).
